# FASCICULE DE BREVET EUROPEEN

(11) **EP 0 517 553 B1**
(45) Date de publication et mention de la délivrance du brevet: **22.03.1995**
(21) Numéro de dépôt: 92401032.5
(22) Date de dépôt: 14.04.1992
(51) Int. Cl.: A63H 27/10, A63H 27/26

(54) **Tuyère et jouet volant**
Düse und Flugspielzeug
Nozzle and flying toy

(30) Priorité: 30.04.1991 FR 9105318
(43) Date de publication de la demande: 09.12.1992
(73) Titulaire: Le Cren, Roger, F-94130 Nogent sur Marne (FR); Domen, Jean-Paul, F-92110 Clichy (FR)
(72) Inventeur: Domen, Jean-Paul, F-92110 Clichy (FR)

(56) Documents cités:
- FR-A- 2 641 707
- US-A- 2 384 193
- US-A- 2 840 948
- catalogue "Cadeaux d'affaires" de Fix Shop, page 7, avril 1991

## Description

L'invention concerne une famille de tuyères pour jouets volants et différents jouets volants à réaction, dans lesquels ces tuyères sont incorporées et la propulsion assurée, grâce à l'énergie potentielle accumulée dans la paroi élastique tendue d'un ballon gonflé, d'une baudruche, par exemple.

On connaît un jouet volant de ce genre, décrit à la page 7 du catalogue "Cadeaux d'affaires" d'avril 1991, de la Société française FIX SHOP de Stasbourg. Ce jouet volant, appelé "Jet-Astronaute", comprend un ballon de baudruche usuel, un petit personnage en caoutchouc-mousse et un accessoire d'assemblage. Le petit personnage est un astronaute aux jambes légèrement fléchies, portant sac à dos. Le sac est traversé de haut en bas par un conduit cylindrique, occupé par l'appendice de gonflage du ballon. L'accessoire est une canule introduite dans le bout d'appendice qui sort du sac. Elle permet à la fois de maintenir le tout en place et de constituer une embouchure de gonflage pour le ballon et une tuyère d'éjection pour l'air, pendant le dégonflage du ballon.

Avec un ballon de bonne qualité bien gonflé, le jouet volant à réaction ainsi réalisé peut, annonce le catalogue, survoler jusqu'à cinq mètres, la hauteur atteinte n'étant pas précisée. Ce qui, compte-tenu de la géométrie complexe de l'objet et de l'écart entre son centre de gravité et l'axe de poussée du jet, est un résultat relativement intéressant que les enfants apprécient. Une telle performance est toutefois loin de satisfaire un ingénieur en aéronautique.

L'objet de l'invention est, d'une manière générale, de constituer une famille de jouets volants utilisant au mieux l'énergie potentielle contenue dans la paroi élastique tendue d'un ballon gonflé.

Le premier objet particulier de l'invention est de réaliser une famille de tuyères nouvelles pour ballons à paroi élastique, les baudruches par exemple, permettant de transformer de tels ballons en jouets volants à réaction particulièrement performants.

Le deuxième objet particulier de l'invention est de réaliser, au moyen d'un ballon à paroi élastique, d'une première tuyère nouvelle, pourvue d'attaches d'un premier type, et d'un stabilisateur de trajectoire d'un premier type fixé à ces attaches, un premier jouet volant à réaction, susceptible de s'élever à une hauteur relativement grande et de suivre une trajectoire déterminée, réglable à l'avance.

Le troisième objet particulier de l'invention est de réaliser, au moyen d'un ballon à paroi élastique, d'une deuxième tuyère nouvelle, pourvue d'attaches d'un second type, et d'un stabilisateur de trajectoire d'un second type, fixé à l'une de ces attaches, un deuxième jouet volant à réaction, également susceptible de s'élever à une hauteur relativement grande.

Le quatrième objet particulier de l'invention est de réaliser au moyen d'un ballon à paroi élastique et d'une troisième tuyère nouvelle, pourvue d'attaches des premier et second types, associés à des accessoires adéquats, un jouet volant à réaction, pouvant voler et planer sur une distance relativement importante.

Selon l'invention, une tuyère d'éjection d'air d'un premier type, notamment pour ballons de baudruche, comprend:
- une collerette d'entrée relativement large et un goulot de sortie relativement étroit, adapté à éjecter de l'air suivant un axe de poussée;
- au moins trois ergots, dits de premier type, solidaires de la collerette et régulièrement disposés tout autour;
- ces ergots de premier type sont des attaches adaptées à tenir fermement des tiges légères relativement rigides dans des directions obliques par rapport audit axe de poussée.

Selon l'invention, un premier jouet volant à réaction est caractérisé en ce qu'il comprend:
- une tuyère du premier type défini ci-dessus;
- un ballon à paroi élastique, pourvu d'un appendice de gonflage;
- des tiges relativement légères et rigides, pourvues d'un empennage à une extrémité;
et en ce que:
- l'appendice traverse la collerette et le goulot de la tuyère et son extrémité est retounée sur le goulot;
- la tuyère sert d'obturateur au ballon gonflé, après avoir subi plusieurs rotations par rapport à lui;
- les tiges empennées sont fermement fixées auxdits ergots d'attache.

Grâce à ces dispositions, au moyen d'un ballon de baudruche usuel, d'une tuyère nouvelle du premier type, pourvue de trois ergots d'attache, et de trois pailles à boire préalablement empennées, un jouet volant à réaction d'un premier type est constitué. Du fait de la répartition régulière des masses autour de l'axe de symétrie du ballon, d'une part, et de l'abaissement du centre de gravité de l'ensemble, apporté par les pailles malgré leur légèreté, d'autre part, la trajectoire de ce nouveau jouet peut, après règlage des empennages, être aisément rendue verticale. Dans ce cas, on peut, avec un ballon de baudruche de bonne qualité, atteindre une hauteur d'une douzaine de mètres.

Selon l'invention, une tuyère d'éjection d'air d'un second type, notamment pour ballons de baudruche, comprend:
- une collerette d'entrée relativement large et un goulot de sortie relativement étroit, adapté à éjecter de l'air suivant un axe de poussée;
- au moins un ergot, dit de second type, disposé entre la collerette d'entrée et le goulot de sortie;
- cet ergot de second type est une attache adaptée à tenir fermement une tige relativement légère, longue et rigide dans une direction sensiblement parallèle à l'axe de poussée.

Selon l'invention, un deuxième jouet volant à réaction est caractérisé en ce qu'il comprend:
- une tuyère du second type défini ci-dessus;
- un ballon à paroi élastique, pourvu d'un appendice de gonflage;
- une tige relativement légère, longue et rigide, pourvue d'un empennage à une extrémité;
et en ce que:
- l'appendice traverse la collerette et le goulot de la tuyère et son extrémité est retounée sur le goulot;
- la tuyère sert d'obturateur au ballon gonflé, après avoir subi plusieurs rotations par rapport à lui;
- la tige empennée est fermement fixée audit ergot d'attache du second type.

Grâce à ces dispositions, au moyen d'un ballon de baudruche usuel, d'une tuyère nouvelle de second type et de la tige relativement longue, habituellement utilisée pour tenir à la main un tel ballon, il est aisé, après avoir empenné la tige comme une flèche, de réaliser un deuxième jouet volant à réaction selon l'invention. Les performances d'un tel jouet sont comparables à celles du premier jouet volant à réaction décrit plus haut mais le règlage précis de la trajectoire est plus difficile.

Cette tuyère d'un second type et ce deuxième jouet selon l'invention présentent certaines similitudes avec l'objet de la description du brevet américain N°2.840.948. Ce brevet décrit un petit dispositif en plastique injecté, adapté, d'une part, à servir d'obturateur à un ballon de baudruche gonflé et, d'autre part, à servir d'attache à une tige de soutien permettant de tenir à la main ce ballon. Pour ce faire, le dispositif comporte un tube d'attache, adapté à être engagé sur la tige en question, raccordé par des bras de liaison divergents à un anneau d'appui relativement large. Le ballon étant gonflé et son appendice de gonflage torsadé, cet appendice est engagé dans l'anneau d'appui puis coincé entre les bras de liaison. Ensuite, la tige de soutien est engagée dans le tube d'attache.

La tuyère de second type selon l'invention comporte une collerette d'entrée, un goulot de sortie et un ergot d'attache disposé, entre la collerette et le goulot, en parallèle avec son axe de poussée. Les positions de cet ergot d'attache de second type et de l'axe de poussée de la tuyère sont en conséquence écartées l'une de l'autre.

Dans ces conditions, bien que le dispositif cité et la tuyère de second type selon l'invention aient des structures très semblables et deux fonctions communes, à savoir l'obturation du ballon et la fixation de sa tige de soutien, ils présentent des différences fondamentales. Ces différences découlent du simple fait que les deux fonctions ci-dessus sont les seules du dispositif cité alors que la tuyère, par définition même, doit posséder une autre fonction, la propulsion du ballon, qui n'avait jamais été combinée avec les deux autres. Une telle combinaison impose, d'une part, de séparer et d'écarter les uns des autres, les moyens d'attache de la tige de soutien et les moyens d'éjection de l'air du ballon et, d'autre part, de disposer d'un moyen nouveau d'obturation du ballon gonflé, permettant un renversement aisé de la situation, au moment du lâcher du ballon. Ce que fait la tuyère de second type ci-dessus, incorporée au deuxième jouet volant à réaction selon l'invention, trente cinq ans après l'invention du dispositif cité.

Selon l'invention, une tuyère du troisième type est une tuyère semblable aux deux précédentes, comportant trois ergots d'attache du premier type, régulièrement disposés autour de la collerette d'entrée, et au moins un ergot d'attache du second type, disposé à côté de l'axe de poussée, entre la collerette d'entrée et le goulot de sortie, à égale distance de deux ergots d'attache du premier type.

Selon l'invention, un troisième jouet volant à réaction, adapté à voler et planer, comprend:
- un ballon, notamment de baudruche;
- la tuyère du troisième type décrite ci-dessus;
- un fuselage constitué par une tige relativement légère, longue et rigide, pourvue d'un empennage à une extrémité et fermement fixée de l'autre à un ergot d'attache du second type de la tuyère;
- deux ailes en dièdre, comprenant chacune un longeron et une peau;
- le longeron est une tige relativement légère et rigide;
- la peau est une feuille mince, notamment en papier fort, fixée au longeron;
- les longerons sont fermement fixés aux deux ergots d'attache du premier type, disposés de part et d'autre de l'ergot d'attache du second type auquel est fixé le fuselage.

Grâce à ces dispositions, un troisième jouet volant à réaction selon l'invention est constitué qui peut, avec un ballon de baudruche de bonne qualité convenablement gonflé, s'élever d'une dizaine de mètres puis planer sur une vingtaine d'autres, avant de se poser.

Les caractéristiques et avantages de l'invention apparaîtront d'une manière plus précise à la suite de la description ci-après de différentes formes de réalisation de l'invention, présentées à titre d'exemples non limitatifs, en référence aux dessins annexés dans lesquels:
- la figure 1 représente un premier jouet volant selon l'invention;
- la figure 2 représente en perspective une tuyère selon l'invention;
- la figure 3 représente un deuxième jouet volant selon l'invention;
- la figure 4 représente un troisième jouet volant selon l'invention.

Selon la figure 1, un premier jouet volant selon l'invention comprend tout d'abord, un ballon de baudruche en caoutchouc 10, de type courant, pourvu d'un appendice souple de gonflage 12 terminé par un bourrelet élastique 14. Un tel ballon 10 pèse trois grammes à vide. Gonflé au mieux par un enfant, il contient environ trente litres d'air, avec une surpression de vingt hectopascals, l'énergie stockée étant de soixante joules. Son diamètre est alors de quarante centimètres environ et la surface de sa paroi tendue est à peu près seize fois supérieure à celle qu'elle possède à vide. Au ballon 10 et à son appendice 12 est associée une tuyère 16, à paroi mince relativement rigide, en plastique injecté, pesant environ un gramme.

Selon la figure 2, la tuyère 16 est une petite corbeille tronconique sans fond, constituée par une collerette circulaire relativement large 18, raccordée par trois bretelles 22 a,b,c à un goulot tronconique 24, pourvu d'un bord de sortie resserré 26. A titre d'exemple, la tuyère 16 a quarante millimètres de haut, la collerette 18, trente six de diamètre , les bretelles 22, quinze de long et le goulot 24, quinze de haut et dix de diamètre en sortie. Aux bretelles 22 a,b,c sont respectivement associés trois ergots tubulaires 20 a,b,c, longs de dix millimètres, disposés parallèlement à l'axe de poussée de la tuyère 16 . Ces ergots 20 sont d'un côté reliés à la collerette 18 et ouverts de l'autre en direction du goulot 24. La collerette 18 comporte trois ergots creux 30 a,b,c, mesurant chacun dix millimètres de long et huit de large, disposés à 120° les uns des autres et formant un angle de 70° environ avec l'axe de poussée de la tuyère 16. Ces ergots 30 sont des bouts de gouttière ayant une section en U, ouverte du côté opposé au goulot 24 (afin de simplifier le moule qui sert à fabriquer les tuyères) et ils présentent une partie centrale élargie 32 et, en bout, une griffe 34. En accord avec les définitions données ci-dessus, les ergots en gouttière 30 sont des ergots d'attache du premier type et les ergots tubulaires 20, des ergots d'attache du second type.

Selon la figure 1, sur chaque ergot de premier type 30 a,b,c, est engagée une tige creuse légère 36 a,b,c, une paille à boire de type courant, par exemple. Du fait de l'élargissement 32 et de la griffe 34 des ergots 30, les tiges creuses 36 sont fermement maintenues en place. Ensemble, ces trois tiges 36 a,b,c pèsent environ deux grammes et chacune mesure environ vingt centimètres de long et six millimètres de diamètre intérieur. A chacune de ces tiges 36 a,b,c, est fixé un empennage 38 a,b,c. A cet effet, un carré d'environ quatre centimètres de côté et une languette centrale de fixation de huit millimètres de large et de quinze de long, ont, tout d'abord, été découpés dans du bristol. Chaque empennage ainsi préparé pèse sensiblement un quart de gramme. La languette de fixation de chaque empennage 38 étant insérée dans une tige creuse 36, chacune de celles-ci est ensuite engagée sur un des ergots 30 de la collerette 18 de la tuyère 16.

Selon la figure 3, un deuxième jouet volant selon l'invention, est représenté. Il comprend un ballon de baudruche 10 équipé d'une tuyère 16 selon la figure 2. Dans un des ergots d'attache du second type, constitué par l'un des raccords tubulaires 20, est engagée une tige 40, relativement longue (50 cm, par exemple) et rigide, pourvue d'un empennage 38. Cette tige 40 est, par exemple, celle habituellement fournie avec un ballon de baudruche gonflé, muni d'un accessoire d'obturation et de fixation (notamment celui décrit dans le brevet américain cité plus haut), pour permettre à l'enfant de le tenir à la main. Cet empennage 38 est semblable à celui de la figure 1.

Selon la figure 4, un avion-fusée selon l'invention est représenté, qui comprend un ballon de baudruche usuel 10, une tuyère 16 identique à celle décrite à la figure 2, un fuselage 42 et deux ailes 44 a,b. Le fuselage 42 est une tige relativement longue et rigide (en pratique la tige 40 de la figure 3), pourvue à son extrémité d'un empennage en V 46 et encastrée de l'autre dans un des trois ergots d'attache de second type, constitué par le raccord tubulaire 20c, de manière à être sensiblement tenue parallèle à l'axe de poussée de la tuyère 16. L'empennage 46 est réalisé au moyen d'une feuille de papier de 5x10 cm environ, pliée en deux après y avoir pratiqué deux découpes dégageant une bande de maintien 48. Les ailes 44 comprennent chacune un longeron 50 et une peau 52. Les longerons 50 sont des pailles à boire de type courant et les peaux 52, deux feuilles de papier allongées de 10x30 cm environ, par exemple, découpées dans une feuille standard de format A4. Les ailes 44 a,b sont, par l'intermédiaire de leurs longerons 50, encastrées sur les deux ergots d'attache de premier type 30 a,b, disposés de part et d'autre de l'ergot d'attache de second type 20c.

Pour assembler les éléments des différents jouets volants décrits ci-dessus, l'enfant commence par installer la tuyère 16 sur l'appendice 12 du ballon 10. A cet effet, le ballon étant vide, au moyen, par exemple, d'une des pailles à boire 36, l'appendice 12 est enfoncé dans la tuyère 16 jusqu'à ce qu'il ressorte du goulot 24. Puis la collerette 18 est engagée autour de la base du ballon 10, de façon qu'une partie importante de l'appendice 12 ressorte du goulot 24 et puisse ensuite être retournée sur lui, jusqu'à ce que le bourrelet élastique 14 de l'appendice 12 puisse être engagé sur les bords inférieurs des fenêtres délimitées par les bretelles de raccordement 22 a,b,c, assurant ainsi un maintien efficace de ce bourrelet 14 dans sa position initiale. Ensuite, il gonfle son ballon avec la bouche puis, d'une main, il saisit la tuyère 16 et bouche d'un doigt le ballon 10, cependant que, avec l'autre main, il lui fait faire un ou deux tours sur lui-même de façon à tordre la base du ballon et ainsi obturer l'appendice de gonflage. A ce moment, la tuyère fait corps avec le ballon gonflé et lui sert d'obturateur. L'enfant peut alors attendre aussi longtemps qu'il le faudra pour compléter son jouet.

Pour compléter le jouet de premier type selon la figure 1, l'enfant découpe dans du bristol, les empennages 38 et leurs languettes de fixation en suivant les pointillés prévus à cet effet. Puis, il engage chaque languette dans une paille 36 et enfonce celle-ci sur un des ergots d'attache de premier type 30 de la tuyère 16. Pour faciliter les conditions dans lesquelles l'enfant peut tenir son jouet, il insèrera la tige 40 visée à la figure 3, dans l'un des trois ergots d'attache de second type 20 a,b,c. Lorsque l'enfant décide de faire voler son jouet, il enlève la tige en question, il supprime la torsion appliquée à la base du ballon, il le maintient bouché avec un doigt, il le pose sur le sol en appui sur le trépied formé par les trois pailles puis il retire son doigt. Aussitôt le ballon, équipé selon l'invention, s'élève comme une fusée.

Les conditions dans lesquelles s'effectue cette ascension sont déterminées par les caractéristiques propres à chacun des éléments constitutifs du ballon-fusée selon l'invention. Compte-tenu des chiffres donnés plus haut, un jouet volant à réaction selon l'invention pèse, dans l'air, au moment de son départ, un peu moins de six grammes, le poids de l'air (40 gr) emmagasiné dans le ballon étant sensiblement compensé par la poussée d'Archimède. Si l'on reprend tous ces chiffres, la vitesse initiale théorique du jet d'air est de 60 m/sec et, compte-tenu des masses en mouvement, l'accélération verticale appliquée au jouet est de 2 m/sec². Cette vitesse et cette accélération initiale diminuent progressivement au fur et à mesure que le ballon 10 se dégonfle et que décroît son énergie potentielle. Cette accélération commence par soulever lentement le jouet puis par lui faire prendre assez rapidement une vitesse de croisière limitée à 3 m/sec environ, sous l'effet de la résistance de l'air. La poussée décroissante du jet compense alors exactement le poids du ballon dans l'air et la traînée aérodynamique décroissante qu'il subit. Ensuite la vitesse ascensionnelle du ballon-fusée diminue jusqu'à s'annuler un peu après la fin de la poussée du jet. Il retombe alors, généralement en tournant, empennages levés. La hauteur maximale à laquelle peut parvenir un jouet volant à réaction selon l'invention, réalisé au moyen d'un ballon de baudruche de bonne qualité, est d'une douzaine de mètres, le temps de montée étant de cinq secondes environ. Ce qui, en dépit du faible rendement énergétique des fusées à faible vitesse (environ 1,5 %), constitue une performance remarquable pour un engin d'une telle simplicité.

Quant aux mouvements d'un tel ballon-fusée autour de son centre de gravité et à ses écarts par rapport à la trajectoire recherchée, l'expérience montre, d'une part, qu'une excellente stabilisation en tangage est automatiquement obtenue et, d'autre part, que les règlages optimisés de l'empennage peuvent être aisément réalisés afin de lui faire suivre une trajectoire donnée, verticale notamment.

Pour ce qui concerne le tangage d'un tel engin à réaction, on notera que, compte-tenu des masses de ses éléments et de leur répartition spatiale, son centre de gravité est placé un peu en dessous du débouché 26 du goulot 24 de la tuyère 16 et que la valeur totale de son inertie en tangage est très élevée (somme des moments d'inertie, par rapport aux axes de tangage, des éléments du jouet, de la masse d'air interne au ballon et de celle, externe à lui, déplacée par son tangage). Il résulte de cet état de choses que, sans même parler de l'action des empennages, le tangage d'un ballon-fusée selon l'invention est, par construction, faible.

Pour ce qui concerne la stabilisation d'une trajectoire particulière assignée à un tel ballon-fusée, les règlages consistent à modifier l'enfoncement d'une ou deux pailles sur leurs ergots de fixation et/ou celui des languettes des empennages dans les pailles. Si l'on souhaite pour le ballon-fusée, une trajectoire aussi verticale que possible, les règlages consisteront à placer au mieux le centre de gravité du ballon-fusée sur l'axe de poussée de la tuyère. Si l'on cherche à faire tourner le ballon-fusée d'un nombre de tours donné pendant son ascension, les règlages consisteront à tourner d'un angle adéquat au moins une paille autour de son ergot de fixation et donc à modifier la position angulaire de l'empennage.

Pour compléter le jouet volant de deuxième type selon l'invention représenté à la figure 3, l'enfant insère une flèche constituée par la tige 40 pourvue d'un empennage 38, dans un des ergots d'attache de second type 20 de la tuyère 16. La façon de mettre en oeuvre un jouet volant de deuxième type selon l'invention est en tout point semblable à celle décrite plus haut pour le premier jouet. Les performances obtenues sont comparables mais il devient difficile, avec le stabilisateur de trajectoire simplifié utilisé, de fixer avec précision la trajectoire à suivre par la fusée et, en outre, l'esthétique particulière d'un ballon-fusée monté sur trépied est perdue.

Pour compléter le jouet volant de troisième type selon l'invention, représenté à la figure 4, l'enfant commence par construire les ailes de son avion-fusée. A cet effet, il utilise deux pailles à boire en guise de longerons 50 et deux feuilles de papier convenablement découpées en guise de peaux 52. Pour ce faire, une feuille de papier courant de format A4 est coupée en deux parties égales dans le sens de la longueur puis un triangle est enlevé à l'une des extrémités des demi-feuilles ainsi obtenues. Ensuite, le grand côté des feuilles ainsi préparées, est encollé sur une largeur sensiblement égale à la ciconférence des pailles à boire retenues pour constituer les longerons des ailes. Puis cette paille est enroulée dans la zone ainsi encollée, en prenant soin de laisser sortir, du côté du triangle enlevé, un bout de longeron suffisant pour pouvoir encastrer chaque aile sur l'un des ergots d'attache de premier type 30 a,b. Cette opération étant terminée, l'enfant met en place le fuselage 42 de son avion-fusée. Pour ce faire, il utilise une tige relativement longue et rigide préalablement empennée qu'il insère dans l'ergot d'attache de second type 20c, disposé dans le plan de symétrie des deux ailes 44 a,b.

Un tel avion-fusée est stable en roulis, du fait que les ailes présentent un dièdre positif, créé par la répartition régulière des trois ergots d'attache du premier type 30 a,b,c autour de l'axe de poussée de la tuyère 16. Il est en outre stable en lacet, du fait de la flèche positive des ailes, créée par l'inclinaison des ergots 30. Pour ce qui est de la stabilité en tangage, un règlage simple de l'incidence des ailes permet de rapidement l'obtenir. Ce règlage consistera à tourner le longeron creux 50 de chaque aile 44 autour de son ergot de fixation 30. Avec un ballon de baudruche de bonne qualité convenablement gonflé, un tel avion-fusée, laché avec une assiette longitudinale de 45°, s'élève rapidement jusqu'à une dizaine de mètres puis il plane sur une vingtaine d'autres, avant de se poser. Ce qui est particulièrement remarquable avec des moyens aussi simples et aussi bon marché.

L'intérêt des jouets volants à réaction selon l'invention découle directement de leurs performances et de leur prix de revient. Ce sont tous des jouets éducatifs parfaitement abordables et particulièrement attractifs pour les jeunes qui, en clubs ou individuellement, s'intéressent à l'aéronautique et à l'aventure de l'espace. En outre, les jouets volants à réaction selon l'invention constitueront des cadeaux publicitaires pour de nombreuses entreprises. Cela est notamment vrai pour les entreprise de restauration rapide, car elles distribuent des pailles à boire et offrent souvent à leurs jeunes clients des ballons de baudruche portant leur marque. D'une manière générale, les jouets volants selon l'invention seront commercialisés sous forme de kits de construction.

L'invention n'est, bien entendu, pas limitée aux formes particulières de réalisation qui viennent d'être décrites à titre d'exemples non-limitatifs.

Il est en effet possible d'utiliser comme ballon-moteur, non plus un simple ballon de baudruche, mais un ballon beaucoup plus gros, par exemple du type utilisé en météorologie. Dans ce cas toutefois, un compresseur de gonflage sera nécessaire et les pailles du stabilisateur de trajectoire seront remplacées par des tiges creuses plus résistantes. Pour les empennages et les peaux de l'avion-fusée, on utilisera des feuilles de bristol ou de plastique relativement rigide. Quant aux organes spécifiques de l'invention (tuyères) qui seront associés à des ballons météorologiques, leurs dimensions seront, bien entendu, choisies en accord avec celles du ballon utilisé.

Une autre variante consistera à remplacer les trois fenêtres percées dans la paroi mince de la tuyère, par trois découpes en arc de cercle ou par un seul bourrelet circulaire. Dans les deux cas, le bourrelet élastique 14 de l'appendice du ballon pourra y trouver appui. La solution décrite (larges fenêtres) sera cependant préférée, car elle diminue le poids et le coût de la tuyère.

## Revendications

1. Tuyère d'éjection d'air (16), notamment pour un ballon de baudruche (10), comprenant:
- une collerette d'entrée relativement large (18) et un goulot de sortie relativement étroit (24), adapté à éjecter de l'air suivant un axe de poussée;
- au moins trois ergots (30 a,b,c), dits de premier type, solidaires de la collerette (18) et régulièrement disposés tout autour;
- ces ergots de premier type (30 a,b,c) sont des attaches adaptées à tenir fermement des tiges légères relativement rigides (36 a,b,c) dans des directions obliques par rapport audit axe de poussée.

2. Tuyère d'éjection d'air (16), notamment pour un ballon de baudruche (10), comprenant:
- une collerette d'entrée relativement large (18) et un goulot de sortie relativement étroit (24), adapté à éjecter de l'air suivant un axe de poussée;
- au moins un ergot (20 a,b,c), dit de second type, disposé entre la collerette d'entrée (18) et le goulot de sortie (24);
- cet ergot de second type (20 a,b,c) est une attache adaptée à tenir fermement une tige légère relativement rigide (40) dans une direction sensiblement parallèle à l'axe de poussée.

3. Tuyère selon les revendications 1 et 2, caractérisée en ce que elle comporte trois ergots d'attache du premier type (30 a,b,c), et au moins un ergot d'attache du deuxième type (20), disposé entre la collerette d'entrée (18) et le goulot de sortie (24), à égale distance de deux ergots d'attache du premier type (30 a,b,c).

4. Tuyère selon l'une des revendications précédentes, caractérisée en ce que:
- elle possède une paroi relativement mince en matériau plastique injecté,
- la collerette d'entrée (18) est circulaire et le goulot de sortie (24), tronconique;
- la collerette (18) et le goulot (24) sont reliés ensemble par des bretelles (22 a,b,c), aménageant des ouvertures dans la paroi de la tuyère.

5. Tuyère selon les revendications 1 et 4, caractérisée en ce que les ergots d'attache de premier type (30 a,b,c) sont inclinés d'environ 70° par rapport à l'axe de poussée et sont des bouts de gouttière, présentant une section en U ouverte du côté de la collerette d'entrée (18).

6. Tuyère selon les revendications 2 et 4, caractérisé en ce que un ergot d'attache du deuxième type (20 a,b,c) est un bout de tube cylindrique, ouvert du côté du goulot de sortie (24).

7. Jouet volant à réaction comprenant un ballon (10), notamment de baudruche, pourvu d'un appendice de gonflage (12), et une tuyère d'éjection d'air (16), caractérisé en ce que:
- ladite tuyère (16) est d'un premier type, conforme à la revendication 1 ou 5;
- l'appendice (12) traverse la collerette (18) et le goulot (24) de la tuyère et son extrémité est retounée sur le goulot;
- la tuyère (16) sert d'obturateur au ballon gonflé, après avoir subi plusieurs rotations par rapport à lui;
- ledit jouet possède un stabilisateur de trajectoire, constitué par des tiges creuses relativement légères et rigides (36 a,b,c), notamment des pailles à boire, pourvues d'un empennage (38 a,b,c) à une extrémité et fermement engagées de l'autre sur les ergots d'attache du premier type (30 a,b,c) de la tuyère (16).

8. Jouet volant à réaction comprenant un ballon (10), notamment de baudruche, pourvu d'un appendice de gonflage (12), et une tuyère d'éjection d'air (16), caractérisé en ce que:
- la tuyère (16) est d'un second type, conforme à la revendication 2 ou 6;
- l'appendice (12) traverse la collerette (18) et le goulot (24) de la tuyère et son extrémité est retounée sur le goulot;
- la tuyère (16) sert d'obturateur au ballon gonflé, après avoir subi plusieurs rotations par rapport à lui;
- le jouet possède un stabilisateur de trajectoire constitué par une tige relativement légère, longue et rigide (40), pourvue d'un empennage (38) à une extrémité et fermement fixée de l'autre, à un ergot d'attache du deuxième type (20a) de la tuyère (16).

9. Jouet volant à réaction, adapté à voler et à planer, comprenant un ballon (10), notamment de baudruche, pourvu d'un appendice de gonflage (12) et une tuyère d'éjection d'air (16), caractérisé en ce que:
- ladite tuyère (16) est d'un troisième type, conforme à la revendication 3 ou à une combinaison des revendications 3, 4, 5 et 6;
- l'appendice (12) traverse la collerette (18) et le goulot (24) de la tuyère et son extrémité est retounée sur le goulot;
- la tuyère (16) sert d'obturateur au ballon gonflé, après avoir subi plusieurs rotations par rapport à lui;
- ledit jouet comprend en outre:
- un fuselage constitué par une tige relativement légère, longue et rigide (42), pourvue à une extrémité d'un empennage (46) et fermement fixée de l'autre à un ergot d'attache du second type (20 c);
- deux ailes en dièdre (44 a,b) comprenant chacune un longeron (50) et une peau (52), le longeron (50) étant une tige creuse relativement légère et rigide, notamment une paille à boire, et la peau (52), une feuille mince, notamment en papier relativement fort, fixée à ce longeron;
- les longerons desdites ailes (44 a,b) étant fermement engagés sur deux ergots d'attaches du premier type (30 a,b), disposées de part et d'autre de l'ergot d'attache du deuxième type (20c) auquel est fixé le fuselage (42).

10. Kit de construction d'un jouet volant à réaction, caractérisé en ce qu'il comprend:
- un ballon de baudruche (10);
- trois pailles à boire (34);
- une tuyère (16), selon une combinaison des revendications 3, 4, 5 et 6;
- trois empennages (38).

11. Kit de construction d'un jouet volant à réaction susceptible de voler et/ou de planer, caractérisé en ce qu'il comprend:
- un ballon de baudruche (10);
- au moins deux pailles à boire pour les longerons (50);
- une tuyère (16) selon une combinaison des revendications 3, 4, 5 et 6;
- une tige relativement légère, longue et rigide pour le fuselage (42);
- un empennage (38), en papier relativement fort, prêt à être monté sur le fuselage (42);
- une paire de peaux (52) d'ailes, en papier relativement fort, prêtes à être collées sur les longerons (50).

## Claims

1. An air ejection nozzle (16), notably for a rubber toy balloon (10), comprising:
- a relatively large inlet collar (18) and a relatively narrow outlet throat (24), adapted to eject air along a thrust axis;
- at least three studs of a first type (30 a, b, c), secured to said collar (18) and regularly disposed around it;
- those studs of a first type (30 a, b, c) are fastening means adapted to firmly hold relatively rigid and lightweight rods (36 a, b, c) in directions that slope relatively to said thrust axis.

2. An air ejection nozzle (16), notably for a rubber toy balloon (10), comprising:
- a relatively large inlet collar (18) and a relatively narrow outlet throat (24), adapted to eject air along a thrust axis;
- at least one stud of a second type (20 a, b, c), disposed between said inlet collar (18) and said outlet throat (24);
- this stud of the second type (20 a, b, c) is a fastening means adapted to firmly hold a relatively rigid and lightweight rod (40) in a direction substantially parallel to said thrust axis.

3. A nozzle according to claims 1 and 2, characterized in that it comprises three fastening studs of the first type (30 a, b, c) and at least one fastening stud of the second type (20) disposed between said inlet collar (18) and said outlet throat (24), at the center of the distance between two fastening studs of the first type (30 a, b, c).

4. Nozzle according one of the foregoing claims, characterized in that:
- it possesses a relatively thin wall of injected plastic;
- the inlet collar (18) is circular and the outlet throat (24) is tapered;
- the collar (18) and the throat (24) are connected together by connection straps (22 a, b, c) leaving openings in the wall of the nozzle.

5. Nozzle according to claims 1 and 4, characterized in that the fastening studs of the first type (30 a, b, c) slope relatively to the thrust axis at about 70° and are small members having a U-shaped section open towards the inlet collar (18).

6. Nozzle according to claims 2 and 4, characterized in that a fastening stud of the second type (20 a, b, c) is a short cylindrical hollow rod open towards the outlet throat (24).

7. A jet flying toy comprising a balloon (10), notably a rubber toy balloon, provided with an inflation appendage (12), and an air ejection nozzle (16), characterized in that:
- said nozzle (16) is of a first type made according to claim 1 or 5;
- the appendage (12) crosses the collar (18) and the throat (24) of the nozzle and its end is folded back over the throat;
- the nozzle (16) serves as a closing member to the inflated balloon, after having undergone several rotations in relation to it;
- said toy comprises a trajectory stabilizer, made of relatively lightweight and rigid hollow rods ( 36 a, b, c), notably drinking straws, provided with a fin (38 a, b, c) at one end and having their other end firmly engaged upon the fastening studs of the first type (30 a, b, c) of the nozzle (16).

8. A jet flying toy comprising a balloon (10), notably a rubber toy balloon, provided with an inflation appendage (12), and an air ejection nozzle (16), characterized in that:
- the nozzle (16) is of a second type made according to claim 2 or 6;
- the appendage (12) crosses the collar (18) and the throat (24) of the nozzle and its end is folded back over the throat;
- the nozzle (16) serves as a closing member to the inflated balloon, after having undergone several rotations in relation to it;
- the toy comprises a trajectory stabilizer made of a relatively lightweight, long and rigid rod (40), provided with a fin (38) at one end and having the other end fimly secured to a fastening stud of the second type (20a) of the nozzle (16).

9. A jet flying toy, adapted to fly and to glide, comprising a balloon (10), notably a rubber toy balloon, provided with an inflation appendage (12), and an air ejection nozzle (16), characterized in that:
- said nozzle (16) is of a third type made according to claim 3 or a combination of claims 3, 4, 5 and 6;
- the appendage (12) crosses the collar (18) and the throat (24) of the nozzle and its end is folded back over the throat;
- the nozzle (16) serves as a closing member to the inflated balloon, after having undergone several rotations in relation to it;
- said toy furthermore comprises:
- a fuselage made of a relatively lightweight, long and rigid rod (42), provided with a fin (46) at one end and having its other end firmly secured to a fastening stud of the second type (20c);
- two dihedral wings (44 a, b), each comprising a spar (50) and a skin (52), the spar (50) being a relatively lightweight and rigid hollow rod, notably a drinking straw, and the skin (52) is a thin sheet, notably of a relatively strong paper, secured on said spar;
- the spars of said wings (44 a, b) being firmly engaged upon two fastening studs of the first type (30 a, b), disposed on each side of the fastening stud of the second type (20c), to which the fuselage (42) is fixed.

10. Construction kit of a jet flying toy, characterized in that it comprises:
- a rubber toy balloon (10);
- three drinking straws (34);
- a nozzle (16) according to a combination of claims 3, 4, 5 and 6;
- three fins (38).

11. Construction kit of a jet flying toy able to fly and/or to glide, characterized in that it comprises:
- a rubber toy balloon (10);
- at least two drinking straws for the spars (50);
- a nozzle (16) according to a combination of claims 3, 4, 5 and 6;
- a relatively lightweight, long and rigid rod for the fuselage (42);
- a fin (38), made of a relatively strong paper, ready to be set on the fuselage (42);
- a pair of wing skins (52), made of a relatively strong paper, ready to be glued on the spars (50).

## Patentansprüche

1. Luftausstoß-Rohrstück (16), insbesondere für einen Aufblasballon (10), umfassend
- einen relativ großen Einlaßkragen (18) und ein relativ enges Auslaßmundstück (24), ausgebildet zum Ausstoßen von Luft in Richtung einer Schubachse;
- mindestens drei Vorsprünge (30 a,b,c) eines ersten Typs, verbunden mit dem Kragen (18) und gleichförmig um diesen herum verteilt, welche Vorsprünge ersten Typs (30 a,b,c) Ansatzteile sind, ausgebildet zum sicheren Halten von leichten, relativ starren Stäben (36 a,b,c) in Richtungen schräg relativ zur Schubachse.

2. Luftausstoß-Rohrstück (16), insbesondere für einen Aufblasballon (10), umfaßend:
- einen relativ großen Einlaßkragen (18) und ein relativ enges Auslaßmundstück (24), ausgebildet zum Ausblasen von Luft in Richtung einer Schubachse;
- mindestens einen Vorsprung (20 a,b,c) eines zweiten Typs, angeordnet zwischen dem Einlaßkragen (18) und dem Auslaßmundstück (24);
- welcher Vorsprung zweiten Typs (20 a,b,c) ein Ansatzstück ist, ausgebildet zum sicheren Halten einer leichten relativ starren Stange (40) in einer Richtung im wesentlichen parallel zu der Schubachse.

3. Rohrstück nach Ansprüchen 1 und 2, dadurch gekennzeichnet, daß es drei Ansatzvorsprünge ersten Typs (30 a,b,c) und mindestens einen Ansatzvorsprung zweiten Typs (20) umfaßt, angeordnet zwischen dem Einlaßkragen (18) und dem Auslaßmundstück (24) in gleichem Abstand von zwei Ansatzvorsprüngen ersten Typs (30 a,b,c).

4. Rohrstück nach einem der vorangehenden Ansprüche, dadurch gekennzeichnet, daß
- es eine relativ dünne Wandung aus Kunststoffspritzgußmaterial besitzt,
- der Einlaßkragen (18) rund ist und das Auslaßmundstück (24) kegelstumpfförmig ist;
- der Kragen (18) und das Mundstück (24) miteinander über Streben (22 a,b,c) verbunden sind, welche Öffnungen in der Wandung des Rohrstücks begrenzen.

5. Rohrstück nach Ansprüchen 1 und 4, dadurch gekennzeichnet, daß die Ansatzvorsprünge ersten Typs (30 a,b,c) unter etwa 70° zur Schubachse geneigt sind und Rinnenteile sind mit einem U-förmigen Querschnitt, der zur Seite des Einlaßkragens (18) hin offen ist.

6. Rohrstück nach Ansprüchen 2 und 4, dadurch gekennzeichnet, daß ein Ansatzvorsprung zweiten Typs (20 a,b,c) ein Zylinderrohrstück ist, offen an der Seite des Auslaßmundstücks (24).

7. Rückstoßflugspielzeug mit einem Ballon (10), insbesondere einem Aufblasballon, versehen mit einem Aufblasfortsatz (12) und ein Luftausstoßrohrstück (16) umfaßend, dadurch gekennzeichnet, daß:
- das Rohrstück (16) einen ersten Typ aufweist, entsprechend dem Anspruch 1 oder 5;
- der Fortsatz (12) den Kragen (18) und das Mundstück (24) des Rohrstücks durchsetzt und sein Ende auf das Mundstück zurückgelegt ist;
- das Rohrstück (16) als Absperrorgan eines aufgeblasenen Ballons dient, nach dem es einigen Verdrehungen relativ zu jenem unterworfen worden ist;
- welches Spielzeug einen Bahnstabilisator besitzt, bestehend aus hohlen, relativ leichten und starren Stangen (36 a,b,c), insbesondere Trinkhalmen, versehen mit einem Ruder (38 a,b,c) an einem Ende und fest eingefügt mit dem anderen in die Ansatzvorsprünge ersten Typs (30 a,b,c) des Rohrstücks (16).

8. Rückstoßflugspielzeug, umfaßend einen Ballon (10), insbesondere einen Aufblasballon, versehen mit einem Aufblasfortsatz (12) und ein Luftausstoßrohrstück (16), dadurch gekennzeichnet, daß
- das Rohrstück (16) von einem zweiten Typ, entsprechend Ansprüchen 2 oder 6 ist;
- der Fortsatz (12) den Kragen (18) und das Mundstück (24) des Rohrstücks durchsetzt und mit seinem Ende auf das Mundstück zurückgelegt ist;
- das Rohrstück (16) als Absperrorgan für einen aufgeblasenen Ballon dient, nachdem es einigen Umdrehungen relativ zu jenem unterworfen worden ist;
- das Spielzeug einen Bahnstabilisator umfaßt, gebildet von einer relativ leichten, langen und starren Stange (40), versehen mit einem Ruder (38) an einem Ende und mit dem anderen Ende fest in einen Ansatzvorsprung zweiten Typs (20a) des Rohrstücks (16) eingefügt.

9. Rückstoßflugspielzeug, ausgebildet für das Fliegen und Landen, umfaßend einen Ballon (10), insbesondere einen Aufblasballon, versehen mit einem Aufblasfortsatz (12) und Luftaustoßrohrstück (16), dadurch gekennzeichnet, daß
- das Rohrstück (16) von einem dritten Typ ist, entsprechend dem Anspruch 3 oder einer Kombination der Ansprüche 3, 4, 5 und 6;
- der Fortsatz (12) den Kragen (18) und das Mundstück (24) des Rohrstücks durchsetzt und mit seinem Ende auf das Mundstück zurückgelegt ist;
- das Rohrstück (16) als Absperrorgan eines aufgeblasenen Ballons dient, nachdem es einigen Umdrehungen relativ zu jenem unterworfen worden ist;
- welches Spielzeug ferner umfaßt:
- einen Rumpf, gebildet von einer relativ leichten, langen und starren Stange (42), an einem Ende mit einem Leitwerk (46) versehen und mit dem anderen Ende sicher an einem Ansatzvorsprung des zweiten Typs (20 c) befestigt;
- zwei Flügel (44 a,b) in V-Anordnung, umfaßend jeweils einen Längsträger (50) und eine Bespannung (52), welcher Längsträger (50) eine hohle, relativ leichte und starre Stange ist, insbesondere ein Trinkhalm und welche Bespannung (52) ein dünnes Blatt, insbesondere aus relativ festem Papier an dem Längsträger befestigt, ist;
- wobei die Längsträger der Flügel fest auf zwei Ansatzvorsprüngen ersten Typs (30 a,b) eingesteckt sind, angeordnet beidseits des Ansatzvorsprungs zweiten Typs (20c), an welchem der Rumpf (42) befestigt ist.

10. Bausatz eines Rückstoßflugspielzeugs, dadurch gekennzeichnet, daß er umfaßt:
- einen Aufblasballon (10);
- drei Trinkhalme (34);
- ein Rohrstück (16) nach einer Kombination der Ansprüche 3, 4, 5 und 6;
- drei Ruderteile (38).

11. Bausatz eines Rückstoßflugspielzeugs, das fliegen und/oder gleiten kann, dadurch gekennzeichnet, daß er umfaßt:
- einen Aufblasballon (10);
- mindestens zwei Trinkhalme für die Längsträger (50);
- ein Rohrstück (16) nach einer Kombination der Ansprüche 3, 4, 5 und 6;
- eine relativ leichte, lange und starre Stange für den Rumpf (42);
- ein Leitwerk (38) aus relativ festem Papier, montierbar an dem Rumpf (42);
- ein Paar von Flügelbespannungen aus relativ festem Papier, vorbereitet, um an die Längsträger (50) angeklebt zu werden.
